# EUROPÄISCHE PATENTANMELDUNG

(11) **EP 0 557 556 A1**
(43) Veröffentlichungstag der Anmeldung: **01.09.1993**
(21) Anmeldenummer: 92103293.4
(22) Anmeldetag: 26.02.1992
(51) Int. Cl.: G04B 37/16, G04B 3/04, G04B 47/04, A44C 5/10

(54) **Armbanduhr**

(71) Anmelder: Kobs, Elmar, D-87728 Grönenbach (DE)
(72) Erfinder: Kobs, Elmar, D-87728 Grönenbach (DE)
(74) Vertreter: TER MEER - MÜLLER - STEINMEISTER & PARTNER

(57) **Zusammenfassung**

Die Erfindung betrifft eine Armbanduhr mit einem Uhrengehäuse (1) und einem Armband (2) aus einzelnen, plattenförmigen Armbandgliedern (20, 20a - 20f, 23), die über Scharniere (48 - 50; 14, 15; 24, 25) miteinander und mit dem Uhrengehäuse (1) verbunden sind, wobei die Armbandglieder eine unregelmäßige Form aufweisen, wenigstens die einander gegenüberliegenden Ränder jeweils zweier benachbarter Armbandglieder unterschiedlich gekrümmt sind, und mindestens ein Scharnier in demjenigen Bereich angeordnet ist, in welchem sich die Ränder am nächsten kommen.

## Beschreibung

Die Erfindung betrifft eine Armbanduhr gemäß dem Oberbegriff des Patentanspruchs 1 mit einem Uhrengehäuse und einem Armband aus einzelnen, plattenförmigen Armbandgliedern, die über Scharniere miteinander und mit dem Uhrengehäuse verbunden sind.

Bei herkömmlichen Armbanduhren der genannten Art sind im allgemeinen die Armbandglieder und die aus ihnen zusammengestellten Armbänder symmetrisch ausgebildet. Dies führt z. B. zu Armbändern mit gleicher Breite oder zu solchen, deren Breite sich in Richtung des Verschlusses verjüngt. Die Gestaltungsmöglichkeiten für derartige Armbanduhren sind daher relativ begrenzt, so daß dem Verlangen der Kunden nach mehr Individualität hinsichtlich der Armbanduhren nicht genügend Rechnung getragen werden kann.

Der Erfindung liegt die Aufgabe zugrunde, eine Armbanduhr der genannten Art zu schaffen, deren Symmetrie zumindest im Bereich des Armbands weitestgehend aufgehoben ist.

Die Lösung der gestellten Aufgabe ist im kennzeichnenden Teil des Patentanspruchs 1 angegeben. Vorteilhafte Ausgestaltungen der Erfindung sind den Unteransprüchen zu entnehmen.

Eine Armbanduhr nach der Erfindung zeichnet sich dadurch aus, daß
- die Armbandglieder eine unregelmäßige Form aufweisen,
- wenigstens die einander gegenüberliegenden Ränder jeweils zweier benachbarter Armbandglieder unterschiedlich gekrümmt sind und
- mindestens ein Scharnier in demjenigen Bereich angeordnet ist, in welchem sich die Ränder am nächsten kommen.

Durch die Verwendung von Armbandgliedern mit unregelmäßigen und untereinander verschiedenen Formen läßt sich der Gestaltungsspielraum bei der Herstellung von Armbanduhren erheblich erweitern, was zu höchst individuellen Exemplaren führt, da kein Armbandglied dem anderen gleicht.

Auch die einander gegenüberliegenden Ränder von Uhrengehäuse und ihm benachbarten Armbandgliedern können unterschiedlich gekrümmt sein, wodurch sich die Unsymmetrie noch weiter steigern läßt. Auch in diesem Fall ist mindestens ein Scharnier in demjenigen Bereich angeordnet, In welchem sich diese Ränder am nächsten kommen.

Nach einer vorteilhaften Weiterbildung der Erfindung ist zwischen zwei benachbarten Armbandgliedern und/oder zwischen Uhrengehäuse und ihm benachbarten Armbandgliedern jeweils ein Paar von Scharnieren vorhanden.

Derartige Scharnierpaare kommen immer dann zum Einsatz, wenn sich die gegenüberliegenden Ränder der Armbandglieder an zwei verschiedenen Stellen nur über eine relativ kurze Strecke nahe kommen und ein längeres Scharnier keinen Platz finden würde. Entsprechendes gilt auch im Verbindungsbereich zwischen dem Uhrengehäuse und einem Armbandglied. Auch bei nur kurzen Berührungsbereichen lassen sich daher sichere Gelenkverbindungen zwischen den genannten Elementen herstellen.

Nach einer anderen sehr vorteilhaften Weiterbildung der Erfindung sind Scharnierpaare vorhanden, deren getrennte Scharnierachsen senkrecht zur Scharnierachsenlängsrichtung gegeneinander versetzt sind.

Liegen zwei Verbindungsbereiche zwischen benachbarten Armbandgliedern oder zwischen einem Armbandglied und dem Uhrengehäuse nicht im selben Abstand vom Uhrengehäuse, so können in diesen Bereichen dennoch die genannten Scharniere zum Einsatz kommen, wenn deren Versatz senkrecht zur Scharnierachsenlängsrichtung nicht allzu groß ist und darüber hinaus das üblicherweise in einem Scharnier vorhandene Spiel mit ausgenutzt wird. Eine Verschwenkung der Armbandglieder um einen solchen Winkelbereich, daß das Uhrenarmband noch problemlos um ein Handgelenk gelegt werden kann, läßt sich dann trotzdem vornehmen.

Nach einer vorteilhaften Ausgestaltung der Erfindung weist mindestens ein Scharnier eines aus gegeneinander versetzten Scharnieren bestehenden Scharnierpaares ein vorbestimmtes Spiel zwischen der Scharnierachse und der Lagerung für die Scharnierachse auf, wodurch sich dann der Verschwenkwinkel eines Armbandglieds entweder gegenüber dem Uhrengehäuse oder gegenüber einem anderen Armbandglied einstellen bzw. noch weiter vergrößern läßt.

Vorzugsweise sind die Scharniere eines Scharnierpaares jeweils durch zwei Scharnierglieder mit einer eigenen Scharnierachse gebildet. Wie bereits erwähnt, können derartige Scharnierpaare zwischen zwei Armbandgliedern oder zwischen einem Armbandglied und dem Uhrengehäuse vorhanden sein, wenn die jeweiligen Verbindungsbereiche zwischen jeweils zwei der genannten Elemente einen gleichen oder ungleichen Abstand vom Uhrengehäuse besitzen. Ist der Verbindungsbereich zwischen den genannten Elementen groß genug, verläuft er also weit genug senkrecht zur Längsrichtung des Armbands, so kann ein Scharnier auch durch drei Scharnierglieder mit einer gemeinsamen Scharnierachse gebildet sein.

Ein mittiges Scharnierglied eines Elements wird dabei an beiden Seiten von zwei Scharniergliedern des anderen Elements begrenzt.

Nach einer anderen sehr vorteilhaften Weiterbildung der Erfindung sind die zwischen einem Scharnierpaar liegenden Ränder von Uhrengehäuse und einem ihm benachbarten Armbandglied so gekrümmt, daß zwischen Uhrengehäuse und diesem Armbandglied eine Krone des Uhrengehäuses Aufnahme findet. Die Krone, über die sich eine mechanische Uhr z. B. stellen oder aufziehen läßt, weist dann mit ihrer Längsrichtung in Längsrichtung des Armbands, liegt also im Bereich der herkömmlichen Position für die Ziffer 12. Vorteilhaft ist dabei, daß sich die Uhr dann sowohl für Linksals auch für Rechtshänder eignet und darüber hinaus die Krone durch das benachbarte Armbandglied weitestgehend gegenüber äußeren Beschädigungen geschützt ist.

Das Uhrengehäuse kann an seiner vorderen Seite Ausnehmungen für rückseitige Ansätze eines relativ zur Krone zu positionierenden Ziffernblatts aufweisen. Über diese Ansätze, die in die Ausnehmungen greifen, wird das Ziffernblatt, Insbesondere bei kreisrunder Gestalt, drehsicher am Uhrengehäuse fixiert.

Wenigstens die zum Uhrengehäuse benachbarten Armbandglieder, aber auch andere Armbandglieder, können eine Ausnehmung oder mehrere Ausnehmungen zur Aufnahme eines Gegenstandes aus einem Material aufweisen, das sich vom Material dieser Armbandglieder unterscheidet. Die Ausnehmungen können die Armbandglieder ganz oder teilweise durchsetzen. Sie dienen beispielsweise zur Aufnahme von Edelsteinen, von mit Namenszügen versehenen Platten, usw.

Die Erfindung wird nachfolgend unter Bezugnahme auf die Zeichnung näher beschrieben. Es zeigen:
**Fig. 1** eine Rückansicht der Armbanduhr,
**Fig. 2** eine Rückansicht des Uhrengehäuses ohne Uhrwerk und Armband,
**Fig. 3** eine Draufsicht auf das Uhrengehäuse von vorn,
**Fig. 4** eine schematische Darstellung zur Erläuterung der Verbindung zwischen Ziffernblatt und Uhrengehäuse,
**Fig. 5** eine Rückansicht der einen Hälfte des Uhrenarmbands und
**Fig. 6** einen vergrößerten Ausschnitt der Armbandhälfte nach Fig, 5.

Die Fig. 1 zeigt eine vergrößerte Rückansicht der Armbanduhr nach der Erfindung. Zu ihr gehören ein Uhrengehäuse 1 und ein Armband 2, dessen beide Hälften an gegenüberliegenden Randbereichen des Uhrengehäuses 1 schwenkbar befestigt sind.

Das Uhrengehäuse 1 besteht aus einem zylindrischen Gehäuseteil 3 zur Aufnahme eines Uhrwerks 4. Das Uhrwerk 4 ist passend im zylinderischen Gehäuseteil 3 angeordnet und wird gegen ein Herausfallen nach hinten durch umfangsseitige Schrauben 5 gesichert, deren Schraubenköpfe über den Umfangsrand des Uhrwerks 4 greifen. Die Schrauben 5 sind in umfangsseitige Sackloch-Gewindebohrungen 6 des Uhrengehäuses 1 hineingeschraubt. Dabei befinden sich die Sackloch-Gewindebohrungen 6 in Wandverdickungen 7 am Innenrand des zylinderischen Gehäuseteils 3, wie die Fig. 2 erkennen läßt.

Flanschbereiche 8 und 9 befinden sich am äußeren Umfangsrand des zylinderischen Gehäuseteils 3 und können mit diesen z. B. einstückig verbunden sein. An ihren äußeren bzw. freien Seiten weisen die Flanschbereiche 8 und 9 unregelmäßig verlaufende bzw. unregelmäßig gekrümmte Ränder 8a und 9a auf. Der in den Fig. 1 und 2 oben liegende Flanschbereich 8 ist so ausgebildet, daß sein Rand 8a im mittleren Uhrenbereich in Richtung zum zylinderischen Gehäuseteil 3 zurückgezogen ist, so daß hier der Flanschbereich 8 nur eine geringe Dicke aufweist. Durch diesen Teil des Flanschbereichs 8 läuft ein Wellenkanal 10 hindurch, der auch durch die Seitenwand des zylinderischen Gehäuseteils 3 hindurchtritt. Durch den Wellenkanal 10 ist eine Welle 11 hindurchgeführt, die an einem Ende mit dem Uhrwerk 4 und an ihrem anderen Ende mit einer Krone 12 verbunden ist, die zum Einstellen und/oder Aufziehen des Uhrwerks 4 dient, falls es sich hierbei um ein mechanisches Uhrwerk handelt. Die Krone 12 liegt mit anderen Worten in einer Ausnehmung des oberen Flanschbereichs 8, wobei die Welle 11 in Längsrichtung 13 des Uhrenarmbands 2 weist.

Links und rechts bzw. beidseitig zur Krone 12 befinden sich Scharniere 14 und 15. Die Scharniere 14 und 15 bestehen jeweils aus einem ersten Scharnierglied 16, 17, die an gegenüberliegenden Seiten der Krone 12 mit dem Flanschbereich 8 fest verbunden sind. Zweite Scharnierglieder 18 und 19 sind an einem zum Uhrengehäuse 1 benachbarten ersten Armbandglied 20 befestigt. Durch die Scharnierglieder 16 und 18 sowie durch die Scharnierglieder 17 und 19 laufen jeweils Scharnierachsen 21 und 22 hindurch, so daß auf diese Weise das erste Armbandglied 20 schwenkbar am Uhrengehäuse 1 angelenkt wird. Das erste Armbandglied 20 weist eine unregelmäßig verlaufende Umfangsform auf und ist so gekrümmt, daß sein dem Uhrengehäuse 1 zugewandter Rand oberhalb der Krone 12 und beidseitig benachbart zur Krone 12 nahe dem Rand 8a des oberen Flanschbereichs 8 zu liegen kommt. Links und rechts neben der Krone 12 ist also der Abstand zwischen dem oberen Flanschbereich 8 und dem ersten Armbandglied 20 relativ klein, so daß hier die Scharniere 14 und 15 Aufnahme finden. Bezogen auf eine senkrecht zur Längsrichtung 13 verlaufende Linie liegen die ersten Scharnierglieder 16 und 17 näher zur Krone 12 als die zweiten Scharnierglieder 18 und 19. Darüber hinaus befinden sich im vorliegenden Ausführungsbeispiel die Scharnierachsen 21 und 22 auf einer gemeinsamen Geraden, sind also nicht senkrecht zu ihrer Achslängsrichtung versetzt zueinander angeordnet. Insgesamt kommt die Krone 12 daher zwischen dem oberen Flanschbereich 8 und dem ersten Armbandglied 20 zu liegen, so daß sie relativ gut geschützt und damit vor unbeabsichtigten Beschädigungen sicher ist. An das erste Armbandglied 20 schließen sich weitere Armbandglieder an, wie nachfolgend noch beschrieben wird. Diese sind in Fig. 1 der Übersicht wegen nicht mit dargestellt.

Wie die Fig. 1 weiter erkennen läßt, ist der untere Flanschbereich 9 mit der zweiten Hälfte des Armbands 2 verbunden. Zu dieser Armbandhälfte gehören ebenfalls mehrere Armbandglieder, wobei ein erstes Armbandglied 23 wiederum über zwei Scharniere 24 und 25 schwenkbar am Flanschbereich 9 angelenkt ist. Die beiden Scharniere 24 und 25 bestehen jeweils aus ersten Scharniergliedern 26 und 27, die im Abstand voneinander am Flanschbereich 9 befestigt sind, sowie aus zweiten Scharniergliedern 28 und 29, die am ersten Armbandgelenk 23 befestigt sind. Durch die Scharnierglieder jeweils eines Scharniers läuft eine Scharnierachse 30, 31 hindurch. Bezogen auf eine Linie senkrecht zur Längsrichtung 13 liegen die ersten Scharnierglieder 26, 27 außen und die zweiten Scharnierglieder 28, 29 innen. Die Scharnierachsen 30, 31 liegen auf einer gemeinsamen Geraden. Allerdings ist dies nicht unbedingt erforderlich, wie noch ausgeführt wird, wobei entsprechendes auch für die Scharnierachsen 21 und 22 gilt.

Mit dem ersten Armbandglied 23 sind, wie bereits erwähnt, weitere Armbandglieder verbunden, wie später noch unter Bezugnahme auf die Fig. 5 und 6 näher ausgeführt wird. An dieser Stelle sei nur noch erwähnt, daß insbesondere die ersten Armbandglieder 20 und 23 mit rechteckförmigen Ausnehmungen 32 und 33 versehen sein können, die sich z. B. zur Aufnahme von Metallplatten eignen. Die Ausnehmungen 32, 33 können flache oder Durchgangsausnehmungen sein und im zuletzt genannten Fall eine randseitige Umfangsstufe 34, 35 zur Positionierung eines nicht dargestellten Inlay's besitzen. Das Inlay läßt sich z. B. an der Uhrenvorderseite mit Daten oder Buchstaben versehen, beispielsweise mit dem Namen des Besitzers der Uhr. Es muß nicht unbedingt aus metallischem Material bestehen.

Die Fig. 3 zeigt eine Vorderansicht des Uhrengehäuses 1 ohne Armbandhälften.

Auf der Vorderseite des hier nicht zu erkennenden Uhrwerks 4 befindet sich ein Ziffernblatt 36, das von einer nicht dargestellten Glaskappe abgedeckt ist. Markierungen 37, 38, 39 und 40 sind zur Anzeige von vollen, viertel, halben und dreiviertel Stunden auf die Vorderseite des Ziffernblatts 36 aufgebracht, z. B. mit dieser verklebt. Zur Zeitanzeige dienen zwei Zeiger 41 und 42.

Die Fig. 4 läßt im einzelnen erkennen, wie das Ziffernblatt 36 mit dem zylinderischen Gehäuseteil 3 verbunden ist, das hier ohne die Flanschbereiche 8 und 9 dargestellt ist. Die Armbandglieder 20 und 23 sowie die Krone 12 sind nur schematisch gezeigt.

Entsprechend Fig. 4 befinden sich an der Rückseite des Ziffernblatts 36 an radial gegenüberliegenden Randbereichen als Ansätze dienende Stifte 43 und 44, die senkrecht zur Ebene des Ziffernblatts 36 verlaufen. Diese Stifte 43 und 44 greifen in randseitige Öffnungen 45 und 46 ein, die sich im zylinderischen Gehäuseteil 3 befinden. Auf diese Weise wird eine Drehsicherung des Ziffernblatts 36 relativ zum zylinderischen Gehäuseteil und damit zum Uhrengehäuse 1 erreicht.

Anhand der Fig. 5 und 6 wird nachfolgend der Aufbau des Uhrenarmbands im einzelnen beschrieben.

Die Fig. 5 zeigt beispielsweise die in Fig. 1 obere Armbandhälfte mit dem ersten Armbandglied 20, an das sich weitere Armbandglieder 20a, 20b, 20c, 20d, 20e, 20f sowie ein Verschlußglied 47 anschließen. Sämtliche Armbandglieder 20, 20a bis 20f und das Verschlußglied 47 sind, wie die rückseitige Ansicht In Fig. 5 zeigt, ebenfalls über Scharniere gelenkig miteinander verbunden, Entsprechendes gilt für die In Fig. 1 untere Armbandhälfte, die ebenfalls an ihrem Ende ein nicht gezeigtes Verschlußglied aufweist, das mit dem Verschlußglied 47 verbindbar ist.

In Übereinstimmung mit der Erfindung sind alle Armbandglieder sowie auch das Verschlußglied 47 in ihrer Umfangsform unregelmäßig ausgebildet, wobei die einander gegenüberliegenden Ränder benachbarter Armbandglieder unterschiedlich gekrümmt sind. Dies gilt auch für die Ränder zwischen Uhrengehäuse und Armbandglied sowie zwischen Armbandglied und Verschlußglied.

An ein oder zwei Stellen, gegebenenfalls auch an drei Stellen, kommen sich die einander gegenüberliegenden Ränder von jeweils zwei der genannten Elemente nahe, so daß auf diese Weise Bereiche für die Anordnung von Scharnieren erhalten werden. So liegen beispielsweise zwischen den Armbandgliedern 20a und 20b zwei Scharniere 48 und 49, um diese beiden Armbandglieder gelenkig miteinander zu verbinden, während zwischen den Armbandgliedern 20b und 20c nur ein Scharnier 50 vorhanden ist, um eine gelenkige Verbindung zwischen ihnen herzustellen. Zwischen den weiteren Armbandgliedern sind jeweils zwei Scharniere vorhanden, während zwischen dem letzten Armbandglied 20f und dem Verschlußglied 47 nur ein Scharnier angeordnet ist. Wie leicht zu erkennen ist, bestimmt sich die Anzahl der zwischen jeweils zwei Gliedern vorhandenen Scharniere nach der Form der Armbandglieder, der Verschlußglieder und des Uhrengehäuserands, so daß die in Fig. 5 gezeigte Armbandhälfte nur als Beispiel dient. Bei ihr sind die Scharniere zwischen unterschiedlichen und gelenkig miteinander verbundenen Elementen nicht symmetrisch aufeinander ausgerichtet sondern mehr oder weniger regellos verteilt, was durch die Umfangsform der einzelnen Glieder bestimmt wird.

Die Fig. 6 zeigt in vergrößerter Darstellung den Bereich zwischen den Armbandgliedern 20a, 20b und 20c. Mit dem Armbandglied 20a sind zwei Scharnierglieder 51 und 52 einstückig verbunden, während mit dem Armbandglied 20b zwei Scharnierglieder 53 und 54 einstückig verbunden sind, die voneinander beabstandet und zwischen den Scharniergliedern 51 und 52 angeordnet sind. Eine Scharnierachse 55 bildet zusammen mit den Scharniergliedern 51 und 53 das Scharnier 48, während eine Scharnierachse 56 zusammen mit den Scharniergliedern 52 und 54 das Scharnier 49 bildet. Die Scharnierachsen 55 und 56 können z. B. kleine Kopfstifte sein, die nach Hindurchschieben durch Kanäle in den Scharniergliedern an den den Köpfen gegenüberliegenden Enden erweitert werden, um ein Herausrutschen aus den Kanälen zu vermeiden.

Wie die Fig. 6 deutlich zeigt, sind die Scharnierachsen 55 und 56 senkrecht zu ihrer Achslängsrichtung gegeneinander versetzt angeordnet, und zwar infolge der verschobenen und für die Anordnung der Scharniere 48 und 49 vorgesehenen Bereiche auf den Armbandgliedern 20a und 20b, was eine Folge der vorgegebenen und unregelmäßigen Umfangsform dieser Armbandglieder ist. Eine Verschwenkung beider Armbandglieder 20a und 20b ist aber dennoch möglich, da Scharniere der genannten Art immer ein gewisses Spiel aufweisen und wenigstens eine Verschwenkung um einen kleinen Winkel zulassen, der ausreicht, um insgesamt das Armband um ein Handgelenk legen zu können. Natürlich ist es auch möglich, ein Scharnier der genannten Art mit einem vorbestimmten Spiel zwischen der Scharnierachse und der Lagerung für die Scharnierachse auszubilden. Auf diese Weise läßt sich ein maximaler Verschwenkwinkel zwischen den jeweiligen Gliedern einstellen. Daß dabei das Armband unter Umständen aus der Längsrichtung 13 herausgedreht wird, kann in Kauf genommen werden, da erstens die Abweichung von der Längsrichtung nicht so groß ist und zweitens dieser Effekt infolge der Unregelmäßigkeit des gesamten Armbands optisch nicht so in Erscheinung tritt.

Die Armbandglieder 20b und 20c sind nur über ein Scharnier miteinander verbunden, nämlich über das Scharnier 50. Es besteht aus zwei Scharniergliedern 57 und 58, die einstückig mit dem Armbandglied 20b verbunden sind, und aus einem Scharnierglied 59, welches einstückig mit dem Armbandglied 20c verbunden ist und zwischen den Scharniergliedern 57 und 58 zu liegen kommt. Durch alle drei Scharnierglieder 57, 58 und 59 läuft eine Scharnierachse 60 hindurch, z. B. ein Kopfstift, der an seinem dem Kopf abgewandten Ende erweitert wird, um ein Herausrutschen aus den Scharniergliedern zu verhindern.

Es sei darauf hingewiesen, daß sich durch Schrägstellung der Scharnierachse 60 relativ zur Längsrichtung 13 in gewissem Umfang der axiale Versatz der Scharnierachsen 55 und 56 ausgleichen läßt, um eine zu starke Auslenkung des Armbands relativ zur Längsrichtung 13 zu verhindern.

Die einzelnen Teile der Armbanduhr, insbesondere das Uhrengehäuse, die Armbandglieder und die Verschlußglieder, können aus Edelmetall ein oder mehrstückig hergestellt sein, wobei sich insbesondere in den Armbandgliedern Ausnehmungen 61 zur Aufnahme von weiteren Elementen befinden können, insbesondere zur Aufnahme von Edelsteinen, und dergleichen.

## Patentansprüche

1. Armbanduhr mit einem Uhrengehäuse (1) und einem Armband (2) aus einzelnen, plattenförmigen Armbandgliedern (20, 20a - 20f, 23), die über Scharniere (48 - 50; 14, 15; 24, 25) miteinander und mit dem Uhrengehäuse (1) verbunden sind, **dadurch gekennzeichnet,** daß
- die Armbandglieder (20, 20a - 20f, 23) eine unregelmäßige Form aufweisen,
- wenigstens die einander gegenüberliegenden Ränder jeweils zweier benachbarter Armbandglieder unterschiedlich gekrümmt sind und
- mindestens ein Scharnier in demjenigen Bereich angeordnet ist, in welchem sich die Ränder am nächsten kommen.

2. Armbanduhr nach Anspruch 1**, dadurch gekennzeichnet,** daß auch die einander gegenüberliegenden Ränder von Uhrengehäuse (1) und ihm benachbarten Armbandgliedern (20, 23) unterschiedlich gekrümmt sind und mindestens ein Scharnier in demjenigen Bereich angeordnet ist, in welchem sich diese Ränder am nächsten kommen.

3. Armbanduhr nach Anspruch 1 oder 2, **dadurch gekennzeichnet,** daß zwischen zwei benachbarten Armbandgliedern (20, 20a - 20f, ...) und/oder zwischen Uhrengehäuse (1) und ihm benachbarten Armbandgliedern (20, 23) jeweils ein Paar von Scharnieren (14, 15; 24, 25; 48, 49) vorhanden ist.

4. Armbanduhr nach Anspruch 3, **dadurch gekennzeichnet,** daß Scharnierpaare (48, 49) vorhanden sind, deren getrennte Scharnierachsen (55, 56) senkrecht zur Scharnierachsenlängsrichtung gegeneinander versetzt sind.

5. Armbanduhr nach Anspruch 4, **dadurch gekennzeichnet,** daß mindestens ein Scharnier eines Scharnierpaares (48, 49) ein vorbestimmtes Spiel zwischen der Scharnierachse und der Lagerung für die Scharnierachse aufweist.

6. Armbanduhr nach Anspruch 3, 4 oder 5, **dadurch gekennzeichnet,** daß die Scharniere (14, 15; 24, 25; 48, 49) eines Scharnierpaares jeweils durch zwei Scharnierglieder mit einer eigenen Scharnierachse (21, 22; 30, 31; 55, 56) gebildet sind.

7. Armbanduhr nach einem der Ansprüche 1 bis 6, **dadurch gekennzeichnet,** daß ein Scharnier (50) durch drei Scharnierglieder (57, 58, 59) mit einer gemeinsamen Scharnierachse (60) gebildet ist.

8. Armbanduhr nach einem der Ansprüche 3 bis 7, **dadurch gekennzeichnet,** daß die zwischen einem Scharnierpaar (14, 15) liegenden Ränder von Uhrengehäuse (1) und einem ihm benachbarten Armbandglied (20) so gekrümmt sind, daß zwischen Uhrengehäuse (1) und diesem Armbandglied (20) eine Krone (12) des Uhrengehäuses (1) Aufnahme findet.

9. Armbanduhr nach Anspruch 8, **dadurch gekennzeichnet,** daß das Uhrengehäuse (1) an seiner vorderen Seite Ausnehmungen (45, 46) für rückseitige Ansätze (43, 44) eines relativ zur Krone (12) zu positionierenden Ziffernblatts (36) aufweist.

10. Armbanduhr nach einem der Ansprüche 1 bis 9, **dadurch gekennzeichnet,** daß wenigstens die zum Uhrengehäuse (1) benachbarten Armbandglieder (20, 23) eine Ausnehmung (32, 33) zur Aufnahme eines Gegenstands aus einem Material aufweisen, das sich vom Material dieser Armbandglieder (20, 23) unterscheidet.
